# EUROPÄISCHE PATENTSCHRIFT

(11) **EP 0 252 163 B1**
(45) Veröffentlichungstag und Bekanntmachung des Hinweises auf die Patenterteilung: **09.01.1991**
(21) Anmeldenummer: 86108618.9
(22) Anmeldetag: 25.06.1986
(51) Int. Cl.: A61H 33/06

(54) **Dampfbad-Kabine**
Steam bath cabin
Cabine de bain de vapeur

(43) Veröffentlichungstag der Anmeldung: 13.01.1988
(62) Teilanmeldung aus: 87114325.1
(73) Patentinhaber: Wermescher, Kurt, D-8228 Freilassing (DE)
(72) Erfinder: Wermescher, Kurt, D-8228 Freilassing (DE)
(74) Vertreter: Patentanwälte Dr. Solf & Zapf

(56) Entgegenhaltungen:
- EP-A- 0 121 500
- BE-A- 726 310
- CH-A- 262 914
- CH-A- 629 098
- DE-A- 867 132
- DE-A- 1 961 056
- DE-A- 2 437 069
- DE-A- 2 631 572
- DE-A- 3 218 695
- DE-A- 3 536 508
- GB-A- 1 418 865
- GB-A- 2 095 105
- GB-A- 2 136 471
- US-A- 3 009 165
- US-A- 3 649 971
- US-A- 3 818 653
- US-A- 4 100 711

## Beschreibung

Die vorliegende Erfindung betrifft eine Dampfbad-Kabine, bestehend aus mindestens drei Kabinenwänden und einem Kabinendach, wobei zumindest die Kabinenwände aus einzelnen, aneinandergesetzten und eine Wärmeisolierung aufweisenden Profilwannenelementen mit jeweils einem Profilboden und mindestens zwei Längswänden gebildet sind, und wobei Öffnungen für den Dampfeinlaß und die Abluft sowie eine Tür vorgesehen sind.

Bei bekannten Dampfbad-Kabinen bestehen die Wandelemente aus vorgefertigten Vollkunststoffelementen mit einem geschäumten Kern als Wärmeisolierung, aus denen die Kabine zusammengesetzt ist. Bei diesen Kabinen sind die Kabinensitze integraler Bestandteil der Wandelemente. Um diese Kabinen montieren zu können, ist ein um die Kabine herumführender Montagefreiraum zur Raumwand erforderlich, da die Montage der Elemente von außen erfolgt. Aus diesem Grund erfordern diese Kabinen zur Montage großzügige Platzverhältnisse. Weiterhin ist bei diesen Kabinen von Nachteil, daß sich auf den Sitzflächen der integralen Sitzbänke das von den Wänden herunterlaufende Kondenswasser und auch der anfallende Körperschweiß sammeln, was aus hygienischen Gründen unerwünscht ist. Auch weisen diese Kabinen keine optimale Dampfverteilung auf, so daß keine gleichmäßige Umspülung der in der Kabine sitzenden Personen mit heißem Dampf gewährleistet ist, da die Dampfzufuhr über eine einzige zentrale Zuführungsöffnung und die Ableitung über einen Auslaß in den Seitenwänden erfolgt, wobei die Anordnung der jeweiligen Öffnungen abhängig ist von den gegebenen Platzverhältnissen, und andererseits da die Sitzbänke integral mit den Seitenwänden sind.

Bei einer aus der DE-A-35 36 508 bekannten Dampfbad-Kabineder eingangs genannten Art bestehen die Profilwannenelemente (Wandabschnitte) aus Kunststoff, z.B. aus glasfiberverstärktem unststoff. Dabei sind zum Verbindender Profilwannenelemente bzw. Wandabschnitte gesonderte Verbindungsprofile aus Metall vorgesehen, und zwar sind in jedem Verbindungsbereich zweier benachbarter Wandabschnitte zwei Metall-Verbindungsprofile erforderlich, die jeweils auf den Innenseiten der Längswände (Außenränder) der Wandabschnitte angebrachtwerden. Die Wandabschnitte werden dann mittels die beiden Verbindungsprofile sowie die Längswände durch greifender Schrauben verbunden. Zur Abdichtung sind wiederum als gesonderte Einzelteile Dichtungsstreifen erforderlich, die zwischen den Wandabschnitten angeordnet werden. Aufgrund dieser Ausgestaltung ist die Montage der bekannten Dampfbad- Kabine sehr schwierig und zeitaufwendig. Zudem treten aufgrund der Ausbildung der Profilwannenelemente aus Kunststoff Stabilitätsprobleme auf. Zwar sollen die Wandabschnitte durch die Verbindungsprofile versteift werden, jedoch dürfte dies insgesamt gesehen nur un vollkommen gelingen. Ein weiteres Problem stellt sich bei der Abdichtung zwischen den Wandabschnitten, da der hierzu vorgesehene Dichtungsstreifen gleichzeitig bei der Verbindung der Wandabschnitte montiert werden muß, so daß sehr viele Einzelteile oder -elemente (zwei Wandabschnitte, zwei Verbindungsprofile, ein Dichtungsstreifen sowie die erforderlichen Schrauben) gleichzeitig gehandhabt werden müssen, was sehrschwierig ist. Weiterhin tritt auch hier der oben bereits geschilderte Nachteil auf, daß zur Montage ein um die Kabine herumführender Montagefreiraum zur Raum- bzw. Gebäudewand erforderlich ist, da die Montage der Wandabschnitte von außen erfolgen muß. Dies liegt daran, daß die Wandabschnitte der bekannten Dampfbad- Kabine nach außen offen ausgebildet sind, so daß die zur Verbindung erforderlichen Schrauben nur von außen zugänglich sind.

Die US-A-4 100 711 betrifft lediglich eine vorgefertigte Isolierplatte (Paneel) und keine Dampfbad- Kabine. Damit ist diese Druckschrift als gattungsfremd zu bezeichnen. Zur horizontalen Verbindung dieser bekannten Platten sind zwar bereits Nut-Federverbindungen vorgesehen, jedoch unterscheidet sich diese bekannte Konstruktion sehr von derjenigen der vorliegenden Erfindung. So besteht die Platte aus einer äußeren Metallplatte, die einseitig eine Isolierschicht trägt. Demzufolge kann hier nicht von einem Profilwannenelement gesprochen werden. Die Platte besitzt an ihrer oberen Horizontalseite eine Feder (top edge), die durch eine falzartige Umbiegung der Metallplatte gebildet ist, wobei das Material der Metallplatte hier parallel aneinanderliegt. An der unteren Horizontalseite ist ebenfalls durch einen falzartigen Verlauf der Metallplatte eine Nut (bottom seat) gebildet. In der montierten Stellung liegen demzufolge alle die Nut und die Feder bildenden Abschnitte der Metallplatte unmittelbar aufeinander.

Auch die DE-A-32 18 695 beschreibt keine Dampfbad-Kabine, sondern vielmehr eine Bauplatte, so daß auch diese Druckschrift als gattungsfremd zu bezeichnen ist. Diese bekannte Bauplatte besteht aus einer Blechschale und einer Dämmstoffschicht. Hierbei besitzt die Blechschale im Bereich einer Stirnseite einen Randsteg, der eine Feder bildet. An ihrer anderen Stirnseite besitzt die Blechschale zur Bildung einer Nut einen Falz, wobei diese Nut mit einer der Dicke des Randsteges bzw. der Feder entsprechenden Öffnungsweite ausgebildet ist.

Der Erfindung liegt die Aufgabe zugrunde, ausgehend von dem eingangs beschriebenen Stand der Technik eine derart verbesserte Dampfbad-Kabine zu schaffen, daß eine einfache und zeitsparende Montage auch von der Innenseite der Kabine aus möglich ist, wobei die fertige Kabine eine hohe Stabilität besitzen und mit einfachen Mitteln eine wirkungsvolle Abdichtung zwischen den Profilwannenelementen erreicht werden soll.

Erfindungsgemäß wird dies dadurch erreicht, daß die Profilwannenelemente aus Metall bestehen und über Nut-Federverbindungen aneinandergesetzt sind, in dem jeweils eine Längswand eines der Profilwannenelemente eine Nut und die anstoßende Längswand des benachbarten Profilwannenelementes einen Federansatz aufweisen, wobei sowohl die Nut als auch der in die Nut passende Federansatz jeweils von zwei zueinander und zu dem Profilboden parallelen, voneinander beabstandeten Stegansätzen der Längswände gebildet sind. Dabei kann in einer vorteilhaften Ausführungsform der Erfindung der eine der die Nut begrenzenden Stegansätze eine Verlängerung des Profilbodens bilden.

Aufgrund der erfindungsgemäß vorgesehenen Nut-Federverbindungen ist eine Montage durch einfaches "Zusammenstecken" der Profilwannenelemente auch von dem Kabineninnenraum her möglich, so daß auchin solchen Räumen die erfindungs gemäße Kabine aufgestellt werden kann, die nur von einer Seite her, beispielsweise nur durch eine Tür, zugänglich sind, d.h. die Kabinenwände können unmittelbar vor vorhandenen Gebäudewänden montiert werden. Die erfindungsgemäße spezielle Ausgestaltung der Nut und des Federansatzes aus jeweils zwei voneinander beabstandeten, parallelen Stegansätzen führt in Verbindung mit dem Merkmal, daß die Profilwannenelemente und damit auch die Stegansätze aus Metall bestehen, zu einer außerordentlich hohen statischen Stabilität der erfindungsgemäßem Dampfbad-Kabine sowie zu einer Abdichtung durch Labyrinthwirkung.

Weitere vorteilhafte Ausführungsformen der Erfindung sind in den Unteransprüchen enthalten. Hierbei ist darauf hinzuweisen, daß einige der in den Unteransprüchen enthaltenen Merkmale, und zwar insbesondere Merkmale der Ansprüche 17, 21, 23 und 25, in einer Teilanmeldung mit dem Aktenzeichen 87114325.1-2305 enthalten sind.

Anhand der in den beiliegenden Zeichnungen dargestellten Ausführungsbeispiele wird die Erfindung näher erläutert. Es zeigen:
Fig. 1 einen Horizontalschnitt durch eine erfindungsgemäße Dampfbadkabine,
Fig. 2 einen Vertikalschnitt durch eine erfindungsgemäße Dampfbadkabine längs der Linie 11-11 gemäß Fig. 1,
Fig. 3 einen Vertikalschnitt längs der Linie 111-111 gemäß Fig. 1,
Fig. 4 den unteren Teil einer Tür einer erfindungsgemäßen Dampfbadkabine in Vorderansicht,
Fig. 5 eine Seitenansicht der Tür in Pfeilrichtung V gemäß Fig. 4,
Fig. 6 einen Querschnitt durch zwei aneinandergrenzende Wandelemente gemäß der Erfindung,
Fig. 7 einen Querschnitt durch zwei miteinander verbundene Dachelemente der vorliegenden Erfindung,
Fig. 8 eine vergrößerte Detailansicht der Einzelheit VIII gemäß Fig. 3,
Fig. 9 und 10 zwei Ausführungsformen von Aufgußvorrichtungen und
Fig. 11 einen Schnitt durch eine erfindungsgemäße Dampf/Frischluft-Mischdüse.

Wie in den Fig. 1 bis 3 dargestellt ist, besteht eine erfindungsgemäße Dampfbad-Kabine aus mindestens drei, vorzugsweise - wie abgebildet - vier, Seitenwänden 1 und einem Dach 2. Die Seitenwände 1 sind aus speziellen erfindungsgemäßen Metallprofilwannen 3 hergestellt, siehe Fig. 6. Diese Profilwannen 3 haben eine Länge, die etwa der Höhe der Seitenwände 2 entspricht. Der Innenraum der Profilwannen 3 wird durch einen profilboden 4 und zwei Längswände 5 begrenzt. Die Höhe der Längswände 5 beträgt etwa 20 mm und die Breite des Profilbodens etwa 10 bis 20 cm, wobei es im Rahmen der Erfindung liegt, wenn Profilwannen 3 unterschiedlicher Abmessung, d.h. in einem bestimmten Raster, hergestellt werden. Die Länge der Profilwannen 3 beträgt etwa 200 cm. Als Material wird vorteilhafterweise Aluminium verwendet, so daß die Profilwannen 3 als Strangpreßprofile hergestellt werden können. Diese Profilwannen 3 zeichnen sich durch eine hohe Steifigkeit und Stabilität aus. Die Profilwannen 3 sind mit einem Isoliermaterial 6 zur Wärmeisolierung ausgefüllt. Vorzugsweise handelt es sich um einen Isolierschaum, insbesondere einen Polyurethanschaum. Die Profilwannen 3 werden nun derart mit dem Isolierschaum ausgefüllt, daß dieser mit einem Überstand 7 die Längsränder 8 der Längswände 5 überragt. An den Längswänden 5 der Profilwannen 3 sind Nut-Federverbindungselemente ausgebildet, so daß die die Kabinenwand bildenden Profilwannen über eine Nut-Federverbindung miteinander formschlüssig verbunden sind. Hierzu weist eine der Längswände 5 eine durchgehende Nut 9 und die andere Längswand 5 einen durchgehenden Federansatz 10 auf. Hierzu ist es besonders vorteilhaft, wenn eine Längswand 5 einer Profilwanne 3 einen eine Verlängerung des Profilbodens 4 bildenden, in Längsrichtung der Profilwanne 3 verlaufenden Stegansatz 9a sowie einen parallel zu dem Stegansatz 9a verlaufenden und von diesem beabstandeten Stegansatz 9b aufweist, welche Stegansätze 9a, 9b die Nut 9 begrenzen. Die andere Längswand 5 der Profilwanne 3 weist zwei voneinander beabstandete und parallel zueinander sowie zu dem Profilboden 4 in Längsrichtung der Profilswanne 3 verlaufende Stegansätte 10a, 10b auf, die den in die Nut 9 passenden Federansatz 10 bilden. Diese Ausbildung gewährleistet einen besonders großen Überstand 7 und damit eine sehr gute Isolierung. Darüber hinaus liegt es jedoch ebenfalls im Rahmen der Erfindung, im etwa mittigen Bereich der Längswände 5 Nut 9 und Feder 10 vorzusehen.

Es ist vorgesehen, daß der Überstand 7 des Isoliermaterials 3 ist, daß sich eine geschlossene spaltfreie Isolierung auf der Kabinenrückwand ergibt. Dies kann herstellungsmäßig dadurch erreicht werden, daß mehrere Profilwannen 3 im liegenden Zustand, so daß ihr Innenraum nach oben frei zugänglich ist, gemeinsam ausgeschäumt werden, so daß aufgrund des erfindungsgemäß vorgesehenen Überstandes des lsoliermaterials eine durchgehende Isolierungsschicht sich auf der Rückseite der Profilwannen ergibt. Zum Vereinzeln der ausgeschäumten Profilwannen 3 wird die im Überstandsbereich durchgehende geschäumte Isolierung entlang den Stoßfugen zwischen den einzelnen Profilwannen 3, d.h. entlang der von dem freien Ende des Nut-Stegansatzes 9b gebildeten Linie, getrennt. Werden bei der Montage der erfindungsgemäßen Kabine die derart hergestellten ausgeschäumten Profilwannen 3 aneinandergesetzt, ergibt sich - wie bereits erwähnt - eine spaltfrei geschlossene Isolierung auf der Kabinenaußenseite.

Die Außenseite der erfindungsgemäßen Profilwannen 3, d.h. die Innenseite der Dampfbadkabine, ist vorzugsweise mit einer Beschichtung 12 versehen, die aus einem Kunststoffmaterial besteht und einerseits zur Farbgebung und andererseits zur Isolierung dient. Diese Beschichtung 12 kann im Pulverbeschichtungsverfahren aufgebracht werden.

Wie weiterhin aus Fig. 6 zu erkennen ist, kann es zweckmäßig sein, wenn an der Innenseite des Bodens 4 Halterungsprofile 13 befestigt sind, die beispielsweise im Querschnitt T-förmig ausgebildet sein können, und eine formschlüssige Verbindung zwischen dem Isoliermaterial 6 und der Profilwanne 3 herbeiführen.

Gemäß Fig. 4 und 5 ist die erfindungsgemäße Dampfbadkabine mit einer Tür 14, insbesondere einer Glastür, ausgestattet, die in ihrem an ihr unteres Ende angrenzenden Bereich eine über ihre gesamte Breite und in Richtung ihrer Scharnierseite 15 geneigt verlaufende Kondenswasserrinne 16 aufweist, die an ihrem der Scharnierseite 15 zugekehrten Ende mit einem in den Kabineninnenraum mündenden Ablaufschlauch 17 verbunden ist. Diese Rinne 16 der nach außen öffnenden Tür 14 leitet so vorteilhafterweise jegliches Kondenswasser, was sich auf der Türfläche bildet, auch bei offener Tür stets in die Kabine und somit in einen dort vorgesehenen Ablauf, so daß der Vorraum vor der erfindungsgemäßen Dampfbad- kabine stets trocken bleibt.

Wie aus Fig. 3 und 7 ersichtlich ist, ist das Kabinendach 2 derart ausgebildet, daß es eine Wölbung nach außen besitzt. Durch diese Dachwölbung wird erreicht, daß sich bildendes Kondenswasser nicht nach unten abtropft. Das Dach 2 besteht erfindungsgemäß aus einzenen Dachelementen 20, die jeweils aus einem nach außen gewölbten Blech 21 und einem zumindest an einer Kante befestigten, nach unten offenen U-Profil 22 bestehen, wobei die einen Rahmen bildenden U-Profile 22 auf die oberen Enden der Wandelemente aufgesetzt und die Dachelemente 20 an ihren übrigen, aneinander angrenzenden Kanten miteinander verbunden sind. Für diese Verbindung sind die aneinander angrenzenden Kanten der Dachelemente 20 L-förmig nach außen gebogen, wobei sich die waagerechten L-Schenkel 23 überlappen und mittels Schraubverbindungen 24 miteinander verschraubt sind. Durch diese Ausbildung entsteht auf der Innenseite 25 des Daches 2 ein nutförmiger Hohlraum 26, in den erfindungsgemäß ein U-förmiges Verblendprofil 27 derart eingesetzt ist, daß sich auf der Dachinnenseite 25 eine durchgehende Fläche ergibt.

An den unteren, dem Kabinenboden 31 zugekehrten Enden der Wandelemente sind erfindungsgemäß höhenverstellbare Füße 32 angeordnet. Hierzu ist an den unteren Enden der Wandelemente jeweils eine in Richtung der Wand 1 verlaufende, sich in die Profilwannen 3 erstrekkende Nut ausgebildet, in die Vierkantrohr-Profile 33, die einen Bodenrahmen bilden, eingesetzt sind. Die Vierkantrohr-Profile 33 weisen senkrecht angeordnete, in Richtung der Wand 1 voneinander beabstandete Gewindebohrungen auf, in die die als Schraubfüße ausgebildeten Füße 32 höhenverstellbar eingeschraubt sind. Hierdurch können auf einfache Weise Unebenheiten des Bodens 31 ausgeglichen werden. Dadurch, daß die Wandelemente aufgrund der Schraubfüße 32 vom Boden 31 beabstandet sind, ist es vorteilhaft, wenn das Vierkantrohr-Profil 33 an seiner Unterseite eine sich in den Innenraum der Kabine erstreckende und auf dem Kabinenboden 31 dichtend aufliegende Dichtlippe 34, die vorzugsweise aus Gummi oder einem gleichartig elastischen Material besteht, aufweist.

Wie aus den Fig. 1 bis 3 zu erkennen ist, ist erfindungsgemäß in Sitzhöhe oberhalb des Kabinenbodens 31 eine aus einzelnen, gegeneinander beabstandeten Lattenprofilen 36 bestehende Sitzbank 37 an den Seitenwänden 1 befestigt. Um ähnlich wie bei Saunakabinen eine Mehrstufigkeit zu erreichen, ist es vorteilhaft, wenn die Sitzbank 37 eine ebenfalls aus einzelnen Lattenprofilen 36 bestehende Rückenlehne 38 aufweist, an die sich zwischen ihrem oberen Ende und der Seitenwand 1 eine weitere, aus einzelnen Lattenprofilen 36 bestehende Sitzbank 39 anschließt. Oberhalb der weiteren Sitzbank 39 sind an der Seitenwand 1 vorteilhafterweise Lattenprofile 41 (Fig. 2) befestigt, die eine Rückenlehne für die weitere, obere Sitzbank 39 bilden. Die Sitzbänke 37 und 39 weisen somit erfindungsgemäß keine durchgehenden Sitzflächen auf, so daß ein Ansammeln von Kondenswasser oder Schweiß auf den Sitzbankflächen verhindert wird.

Bei einer derart ausgebildeten mehrstufigen Dampfbadkabine ist erfindüngsgemäß vorgesehen, daß unterhalb der Sitzbänke 37, 39 eine Dampfzuführleitung 42 vorzugsweise mit leichtem Gefälle in Richtung ihres freien Endes 43 verläuft, in der auf die Sitzflächen der Sitzbänke 37, 39 gerichtete Dampf-Austrittsöffnungen 44 sowie vorzugsweise am freien Ende 43 eine Kondenswasser-Ablauföffnung ausgebildet sind. Die Dampfzuführleitung 42 verläuft oberhalb des Kabinenbodens 31 parallel zu den Kabinen seitenwänden 1 mit Ausnahme der die Kabinentür 14 aufweisenden Seitenwand und ist mit einem außerhalb der Kabine angeordneten Dampferzeuger verbunden. Die Austrittsöffnungen 44 haben vorzugsweise einen Durchmesser von ca. 4 bis 8 mm und sind derart angeordnet, daß der Dampf aus ihnen senkrecht nach oben und/oder schräg nach oben oder waagerecht nach innen in den Kabineninnenraum austritt. Aufgrund ihres leichten Gefälles in Richtung des freien Endes 43 und die hier vorgesehene Kondenswasser-Ablauföffnung kann stets in der Leitung anfallendes Kondenswasser abfließen.

Durch die vorteilhafte Ausgestaltung der erfindungsgemäßen Dampfbadkabine kann der aus der Dampfzuführleitung 42 austretende Dampf durch die Lattenprofile 36 der Sitzbänke 37, 39 hindurchtreten und so die auf den Sitzflächen sitzenden Personen unmittelbar umspülen. Dabei wird durch die Führung der Dampfzuführleitung 42 entlang den Seitenwänden 1 auch eine gleichmäßige Verteilung des Dampfes innerhalb der erfindungsgmäßen Kabine bewirkt. Diese gleichmäßige Verteilung verhindert auch ein Temperaturgefälle innerhalb der Kabine, insbesondere im Aufenthaltsbereich, d. h. der Sitzbänke 37, 39.

Die erfindungsgemäß ausgestalteten Sitzbänke 37, 39 können über entsprechende Befestigungsvorrichtungen an der Innenseite der Seitenwände 1 befestigt werden. Hierdurch ergibt sich eine stützenfreie Ausbildung der Sitzbänke, wodurch die Reinigung des Kabinenbodens leicht möglich ist. Die Reinigungsmöglichkeit der Kabine wird noch verbessert, wenn die Sitzbänke verschiebbar als Schiebeliege ausgebildet sind.

Der von dem Dampferzeuger erzeugte Dampf wird erfindungsgemäß zunächst über eine außerhalb der Kabine angeordnete Dampf/Luft-Mischdüse 46 geführt, mittels der dem Dampf regelbar Frischluft beigemischt werden kann, so daß vorteilhafterweise in der Kabine aus der Dampfzuführleitung 42 bereits ein Dampf-/Luftgemisch mit der gewünschten Zusammensetzung und Temperatur austritt. Die Dampf/Luft-Mischdüse 46 arbeitet nach dem Wirkungsprinzip einer Strömungs-oder Wasserstrahlpumpe und besteht gemäß Fig. 11 erfindungsgemäß aus einem mit dem Dampferzeuger verbundenen Eintrittsrohr 47 und einem mit der Dampfzuführleitung 42 verbundenen Austrittsrohr 48. Das Eintrittsrohr 47 weist an seinem dem Austrittsrohr 48 zugekehrten Ende eine Verbindungsplatte 49 auf, die mit einem ringförmigen Verbindungsansatz 51 des Austrittsrohrs 48 verbunden, vorzugsweise verschraubt ist. Das Eintrittsrohr 47 mündet in einem in dem Verbindungsansatz 51 ausgebildeten trichterförmigen Hohlraum 52. Die Verbindungsplatte 49 weist im Bereich des Hohlraums 52 Luftdurchtrittsbohrungen 53 auf. Auf einem Außengewinde 54 des Eintrittsrohrs 47 sitzt verstellbar ein Einstellring 55, der einen die Verbindungsplatte 49 außen umgreifenden Ringansatz 56 aufweist, der mit der Außenfläche 57 des Verbindungsansatzes 51 einen einstellbaren Ringspalt 58 bildet Aufgrund der Dampfströmung durch das Eintrittsrohr 47 und das Austrittsrohr 48 wird in dem Hohlraum 52 ein Unterdruck erzeugt, wodurch Luft durch den Ringspalt 58 und die Bohrungen 53, d. h. in Pfeilrichtung 59 einströmt und sich mit dem Dampf vermischt. Dabei ist es auch möglich, den Ringspalt 58 vollständig zu verschließen.

Aufgrund der erfindungsgemäß vorgesehenen Dampf/Luft-Mischdüse 46 kann es bei einstufigen Dampfbadkabinen ausreichend sein, lediglich in mindestens einer Kabinenecke eine Dampfeintrittsdüse 61 (Fig. 9) anzuordnen, da es durch eine Vermischung des Dampfes mit kühler Luft nicht zu Verbrennungen durch heißen Dampf kommen kann.

Die vorliegende Erfindung bezieht sich auch auf eine bestimmte Führung der Abluft. Hierfür sind in den Ecken der Kabine, mindestens in zwei Ecken, vorzugsweise in allen Ecken der erfindungsgemäßen Kabine, Abluftkamine 62 ausgebildet, deren Eintrittsöffnung unterhalb der Sitzfläche der Sitzbank 37, und zwar etwa 25 cm oberhalb des Kabinenbodens 31 und deren Austrittsöffnung im Dachbereich ausgebildet ist. Diese Abluftkamine 62 weisen vorteilhafterweise einen dreieckigen Querschnitt auf, und die Dreieckseiten werden von den in der Ecke aneinanderstoßenden Seitenwandabschnitten und einem Verblendprofil 63 gebildet. Dabei ist es vorteilhaft, wenn die Abluftkamine, d. h. ihre Eintrittsöffnungen, möglichst über den Kabinenumfang gegeneinander gleiche Abstände aufweisen, wodurch eine optimale Entlüftung des Kabinenraums erreicht wird. Durch die Anordnung der Abluftkamine innerhalb der Kabinenecken wird ein an sich nicht zu nutzender Kabineninnenraum zweckmäßig genutzt, und es ist nur zusätzlich ein Verblendprofil pro Kamin erforderlich. Auch ist der Verlauf des Kamins innerhalb des Kabineninnenraums günstig, da hierdurch die Kaminwirkung verbessert wird. Weiterhin kann erfindungsgemäß vorgesehen sein, den Austrittsquerschnitt der Kamine veränderbar auszugestalten, so daß die Abluftableitung im Hinblick auf verschiende Badgrößen erfolgen kann. So kann beispielsweise in der Aufheizphase hierdurch eine völlige Schließung der Abluftkamine erfolgen.

Nach einer vorteilhaften Weiterbildung der Erfindung ist in mindestens einer Kabinenecke eine Aufgußvorrichtung für Duftstoffe oder dergleichen angeordnet. Eine erste Ausführungsform einer derartigen Aufgußvorrichtung 64 ist in Fig. 9 dargestellt. Diese Ausführung findet insbesondere bei einstufigen Dampfbadkabinen Verwendung. Sie besteht aus einem Behälter 65, der einen im Bereich der Dampfeintrittsdüse 61 angeordneten Ablauf 66 aufweist. Wie dargestellt, kann der Behälter 65 im Querschnitt dreieckig ausgebildet sein. Vorteilhafterweise weist der Behälter 65 in seinem mittigen Bereich einen trichterförmig ausgebildeten und in den Ablauf 66 mündenden Boden 67 auf, unterhalb dessen die Dampfeintrittsdüse 61 in den Behälter 65 mündet. Der Behälter 65 ist zur Bildung einer Dampfaustrittsöffnung 68 an seinem unteren Ende offen ausgebildet. Das offene, die Dampfaustrittsöffnung 68 bildende Ende des Behälters 65 liegt dabei etwa 30 cm. oberhalb des Kabinenbodens 31. An seinem oberen Ende weist der Behälter 65 eine Einfüllöffnung 69 auf, durch die Duftstoffe, z. B. ätherische Öle, wie sie auch in der Sauna verwendet werden, eingefüllt werden können. Diese Duftstoffe vermischen sich mit dem aus der Dampfaustrittsdüse 61 austretenden Dampf bzw. Dampf-/Luftgemisch, und strömen aus der Dampfaustrittsöffnung in die Kabine.

Alternativ zu dieser Ausbildung ist für mehrstufige Kabinen, die eine Dampfzuführleitung 42 aufweisen, eine Aufgußvorrichtung 70 (Fig. 10) vorgesehen, die aus einem Behälter 71 besteht, der einen über eine Rohr- oder Schlauchleitung 72 mit der Dampfzuführleitung 42 verbundenen Ablauf 73 aufweist. Der Behälter 71 ist - ebenso wie der Behälter 65 der Aufgußvorrichtung 64 im Querschnitt dreieckig ausgebildet. Er weist einen trichterförmigen, in den Ablauf 73 mündenden Boden 74 auf. Die durch eine obere Einfüllöffnung 75 eingefüllten Duftstoffe gelangen über die Leitung 72 in die Dampfzuführleitung 42, wo sie zusammen mit dem Dampf in die Kabine strömen.

Bei beiden Ausführungen der Aufgußvorrichtungen 64 und 70 kann es erfindungsgemäß vorgesehen sein, daß der Ablauf 66, 73 des Behälters 65, 71 ein Dosierventil (nicht dargestellt) aufweist, so daß die Zugabe von Duftstoffen vorteilhafterweise regelbar ist.

Zusammenfassend bietet die erfindungsgemäße Dampfbadkabine folgende Vorteile gegenüber herkömmlichen Ausbildungen:
Mehrstufigkeit der Sitzbänke (auch drei oder mehrstufige Kabinen möglich)
leichte Montage durch Bodenrahmen, Wandelemente und Dachrahmen mit Dachelementen, wobei Niveauunterschiede des Raumbodens ausgleichbar sind
die Badenden sitzen ohne Verbrennungsgefahr näher am Dampfeintritt, wodurch niedrigere Dampftemperaturen ausreichend sind; Folge: Energieersparnis
verschiedenfarbige Ausgestaltung des Kabineninnenraums möglich
individuelle Aufgußmöglichkeit von Duftstoffen oder dergleichen
Vorraum vor der Kabine durch Kondenswasserrinne der Tür stets trocken.

Die vorliegende Erfindung ist nicht auf die gezeigten Ausführungsbeispiele beschränkt, sondern der Schutzumfang wird von den nachstehenden Ansprüchen bestimmt.

## Patentansprüche

1. Dampfbad-Kabine, bestehend aus mindestens drei Kabinenwänden (1) und einem Kabinendach (2), wobei zumindest die Kabinenwände (1) aus einzelnen, aneinandergesetzten und eine Wärmeisolierung (6) aufweisenden Profilwannenelementen (3) mit jeweils einem Profilboden (4) und mindestens zwei Längswänden (5) gebildet sind, und wobei Öffnungen für den Dampfeinlaß und die Abluft sowie eine Tür (14) vorgesehen sind, dadurch gekennzeichnet, daß die Profilwannenelemente (3) aus Metall bestehen und über Nut-Federverbindungen aneinandergesetzt sind, indem jeweils eine Längswand (5) eines der Profilwannenelemente (3) eine Nut (9) und die anstoßende Längswand (5) des benachbarten Profilwannenelementes (3) einen Federansatz (10) aufweisen, wobei sowohl die Nut (9) als auch der in die Nut (9) passende Federansatz (10) jeweils von zwei zueinander und zu dem Profilboden (4) parallelen, voneinander beabstandeten Stegansätzen (9a, 9b; 10a, 10b) der Längswände (5) gebildet sind.

2. Dampfbad-Kabine nach Anspruch 1, dadurch gekennzeichnet, daß der eine (9a) der die Nut (9) begrenzenden Stegansätze (9a, 9b) eine Verlängerung des Profilbodens (4) bildet.

3. Dampfbad-Kabine nach Anspruch 1 oder 2, dadurch gekennzeichnet, daß die Profilwannenelemente (3) im Innenraum mit der Wärmeisolierung (6) derart ausgeschäumt sind, daß die Wärmeisolierung (6) die Längsränder (8) der Längswände (5) der Profilwannenelemente (3) mit einem Überstand (7) überragt.

4. Dampfbad-Kabine nach einem oder mehreren der Ansprüche 1 bis 3, dadurch gekennzeichnet, daß die Profilwannenelemente (3) auf ihrer dem Kabineninnenraum zugekehrten Seite eine Kunststoffbeschichtung (12) zur Farbgebung und als Isolierung aufweisen.

5. Dampfbad-Kabine nach Anspruch 4, dadurch gekennzeichnet, daß die Kunststoffbeschichtung (12) aus einer Pulverbeschichtung besteht.

6. Dampfbad-Kabine nach einem oder mehreren der Ansprüche 1 bis 5, dadurch gekennzeichnet, daß die Profilwannenelemente (3) aus Aluminium bestehen.

7. Dampfbad-Kabine nach einem oder mehreren der Ansprüche 1 bis 6, dadurch gekennzeichnet, daß die Wärmeisolierung (6) aus Polyurethan-Isolierschaum besteht.

8. Dampfbad-Kabine nach einem oder mehreren der Ansprüche 1 bis 7, dadurch gekennzeichnet, daß an der Innenseite der Profilwannenelemente (3) in die Wärmeisolierung (6) hineinragende Verankerungen (13) befestigt sind.

9. Dampfbad-Kabine nach einem oder mehreren der Ansprüche 1 bis 8, dadurch gekennzeichnet, daß die Tür (14) in ihrem an ihr unteres Ende angrenzenden Bereich eine über ihre gesamte Breite und in Richtung ihrer Scharnierseite (15) geneigt verlaufende Kondenswasserrinne (16) aufweist, die an ihrem der Scharnierseite (15) zugekehrten Ende mit einem in den Kabineninnenraum mündenden Ablaufschlauch (17) verbunden ist.

10. Dampfbad-Kabine nach einem oder mehreren der Ansprüche 1 bis 9, dadurch gekennzeichnet, daß das Kabinendach (2) nach außen gewölbt ausgebildet ist.

11. Dampfbad-Kabine nach Anspruch 10, dadurch gekennzeichnet, daß das Kabinendach (2) aus einzelnen Dachelementen (20) besteht, die jeweils aus einem nach außen gewölbten Blech (21) und einem zumindest an einer Kante befestigten, nach unten offenen U-Profil (22) bestehen, wobei die einen Rahmen bildenden U-Profile (22) auf die oberen Enden der Wandelemente aufgesetzt und die Dachelemente (20) an ihren übrigen, aneinander angrenzenden Kanten miteinander verbunden sind.

12. Dampfbad-Kabine nach Anspruch 10 oder 11, dadurch gekennzeichnet, daß die aneinander angrenzenden Kanten der Dachelemente (20) L-förmig nach außen gebogen sind, wobei sich die waagerechten L-Schenkel (23) überlappen und mittels Schraubverbindungen (24) miteinander verschraubt sind.

13. Dampfbad-Kabine nach einem oder mehreren der Ansprüche 10 bis 12, dadurch gekennzeichnet, daß in den von den L-förmigen Kanten der Dachelemente (20) gebildeten Hohlraum (26) auf der Innenseite (25) des Daches (2) ein U-förmiges Verblendprofil (27) derart eingesetzt ist, daß sich auf der Dachinnenseite (25) eine durchgehende Fläche ergibt.

14. Dampfbad-Kabine nach einem oder mehreren der Ansprüche 1 bis 13, dadurch gekennzeichnet, daß an den unteren Enden der Kabinenwände (1) höhenverstellbare Füße (32) angeordnet sind.

15. Dampfbad-Kabine nach Anspruch 14, dadurch gekennzeichnet, daß an den unteren Enden der Kabinenwände (1) jeweils eine in Wandrichtung verlaufende, sich in die Profilwannenelemente (3) erstreckende Nut ausgebildet ist, in die Vierkantrohr-Profile (33), die einen Bodenrahmen bilden, eingesetzt sind, und daß die Vierkantrohr-Profile (33) senkrecht angeordnete, in Wandrichtung voneinander beabstandete Gewindebohrungen aufweisen, in die die als Schraubfüße ausgebildeten Füße (32) höhenverstellbar eingeschraubt sind.

16. Dampfbad-Kabine nach Anspruch 14 oder 15, dadurch gekennzeichnet, daß das Vierkantrohr-Profil (33) an seiner Unterseite eine sich in den Innneraum der Kabine erstreckende und auf einem Kabinenboden (31) dichtend aufliegende Dichtlippe (34) aufweist.

17. Dampfbad-Kabine nach einem oder mehreren der Ansprüche 1 bis 16, dadurch gekennzeichnet, daß in Sitzhöhe oberhalb des Kabinenbodens (31) eine aus einzelnen, gegeneinander beabstandeten Lattenprofilen (36) bestehende Sitzbank (37) an den Kabinenwänden (1) befestigt ist.

18. Dampfbad-Kabine nach Anspruch 17, dadurch gekennzeichnet, daß die Sitzbank (37) eine aus einzelnen Lattenprofilen (36) bestehende Rückenlehne (38) aufweist.

19. Dampfbad-Kabine nach Anspruch 18, dadurch gekennzeichnet, daß sich an die Rükkenlehne (38) zwischen ihrem oberen Ende und der Kabinenwand (1) eine weitere, aus einzelnen Lattenprofilen (36) bestehende Sitzbank (39) anschließt.

20. Dampfbad-Kabine nach Anspruch 19, dadurch gekennzeichnet, daß oberhalb der weiteren Sitzbank (39) an der Kabinenwand (1) zur Bildung einer Rückenlehne Lattenprofile (41) befestigt sind.

21. Dampfbad-Kabine nach einem oder mehreren der Ansprüche 17 bis 20, dadurch gekennzeichnet, daß unterhalb der Sitzbänke (37, 39) eine Dampfzuführleitung (42) vorzugsweise mit leichtem Gefälle in Richtung ihres freien Endes (43) verläuft, in der auf die Sitzflächen der Sitzbänke (37, 39) gerichtete Dampfaustrittsöffnungen (44) sowie vorzugsweise am freien Ende (43) eine Kondenswasser-Ablauföffnung ausgebildet sind.

22. Dampfbad-Kabine nach einem oder mehreren der Ansprüche 17 bis 20, dadurch gekennzeichnet, daß in mindestens einer Kabinenecke eine Dampfaustrittsdüse (61) angeordnet ist.

23. Dampfbad-Kabine nach Anspruch 21 oder 22, dadurch gekennzeichnet, daß die Dampfzuführleitung (42) bzw. die Dampfeintrittsdüse (61) über eine außerhalb der Kabine angeordnete Dampf/ Luft-Mischdüse (46) mit einem Dampferzeuger verbunden ist.

24. Dampfbad-Kabine nach Anspruch 23, dadurch gekennzeichnet, daß die Dampf/Luft-Mischdüse (46) ein mit dem Dampferzeuger verbundenes Eintrittsrohr (47) und ein mit der Dampfzuführleitung (42) bzw. der Dampfeintrittsdüse (61) verbundenes Austrittsrohr (48) aufweist, daß das Eintrittsrohr (47) an seinem dem Austrittsrohr (48) zugekehrten Ende eine Verbindungsplatte (49) aufweist, die mit einem ringförmigen Verbindungsansatz (51) des Austrittsrohrs (48) verbunden, vorzugsweise verschraubt ist, daß das Eintrittsrohr (47) in einen in dem Verbindungsansatz (51) ausgebildeten, trichterförmigen Hohlraum (52) mündet, daß die Verbindungsplatte (49) im Bereich des Hohlraumes (52) Luftdurchtrittsbohrungen (53) aufweist, und daß auf einem Außengewinde (54) des Eintrittsrohres (47) ein Einstellring (55) verstellbar sitzt, der einen die Verbindungsplatte (49) umgreifenden Ringansatz (56) aufweist, der mit der Außenfläche (57) des Verbindungsansatzes (51) einen einstellbaren Ringspalt (58) zum Lufteintritt bildet.

25. Dampfbad-Kabine nach einem oder mehreren der Ansprüche 1 bis 24, dadurch gekennzeichnet, daß in mindestens einer Kabinenecke ein Abluftkamin (62) ausgebildet ist, dessen Eintrittsöffnung unterhalb der Sitzfläche der Sitzbänke (37, 39) und dessen Austrittsöffnung im Dachbereich ausgebildet ist.

26. Dampfbad-Kabine nach Anspruch 25, dadurch gekennzeichnet, daß die Abluftkamine (62) im Querschnitt dreieckig sind und die Dreieckseiten von den in der Ecke aneinanderstoßenden Abschnitten der Kabinenwände (1) und einem Verblendprofil gebildet sind.

27. Dampfbad-Kabine nach einem oder mehreren der Ansprüche 1 bis 26, dadurch gekennzeichnet, daß in mindestens einer Kabinenecke eine Aufgußvorrichtung (64, 70) für Duftstoffe oder dergleichen angeordnet ist.

28. Dampfbad-Kabine nach Anspruch 27, dadurch gekennzeichnet, daß die Aufgußvorrichtung (70) aus einem Behälter (71) besteht, der einen über eine Rohr- oder Schlauchleitung (72) mit der Dampfzuführleitung (42) verbundenen Ablauf (73) aufweist.

29. Dampfbad-Kabine nach Anspruch 28, dadurch gekennzeichnet, daß der Behälter (71) im Querschnitt dreieckig ausgebildet ist, wobei sein Boden (74) trichterförmig in den Ablauf (73) mündet.

30. Dampfbad-Kabine nach Anspruch 27, dadurch gekennzeichnet, daß die Aufgußvorrichtung (64) aus einem Behälter (65) besteht, der einen im Bereich der Dampfeintrittsdüse (61) angeordneten Ablauf (66) aufweist.

31. Dampfbad-Kabine nach Anspruch 30, dadurch gekennzeichnet, daß der Behälter (65) im Querschnitt dreieckig ausgebildet ist, wobei er in seinem mittigen Bereich einen trichterförmig ausgebildeten und in den Ablauf (66) mündenden Boden (67) aufweist, unterhalb dessen die Dampfeintrittsdüse (61) in den Behälter (65) mündet, und wobei der Behälter (65) zur Bildung einer Dampfaustrittsöffnung (68) an seinem unteren Ende offen ausgebildet ist.

32. Dampfbad-Kabine nach einem oder mehreren der Ansprüche 27 bis 31, dadurch gekennzeichnet, daß der Ablauf (66, 73) des Behälters (65, 71) ein Dosierventil aufweist.

## Revendications

1. Cabine pour bains à vapeur, comprenant au moins trois parois (1) et un toit (2), au moins les parois (1) étant constituées d'éléments individuels à profilé creux (3) assemblés et munis d'une isolation thermique (6), ces éléments comprenant un fond (4) et au moins deux parois longitudinales (5), des ouvertures d'entrée de la vapeur et d'évacuation de l'air étant prévues, ainsi qu'une porte (14), cararactérisée par le fait que les éléments (3) à profilé creux sont en métal et sont assemblés au moyen de liaisons rainure/ressort, une paroi longitudinale (5) d'un des éléments (3) présentant respectivement une rainure (9) et la paroi longitudinale adjacente de l'élément voisin (3) présentant un prolongement élastique (10), la rainure (9) aussi bien que le prolongement élastique (10) qui s'y adapte étant respectivement formés par deux prolongements en forme de nervures (9a, 9b; 10a, 10b) des parois latérales (5) disposées parallèlement les unes par rapport aux autres et par rapport au fond (4) du profile.

2. Cabine pour bains à vapeur selon la revendication 1, caractérisée par le fait que l'une (9a) des nervures (9a, 9b) délimitant la rainure (9) constitue un prolongement du fond (4) du profilé.

3. Cabine pour bains à vapeur selon la revendication 1 ou 2, caractérisée par le fait que l'espace intérieur des éléments (3) à profilé creux est rempli de mousse (6) d'isolation thermique, de manière à ce que la matière d'isolation thermique (6) dépasse les bords longitudinaux (8) des parois longitudinales (5) des éléments (3) d'une valeur (7).

4. Cabine pour bains à vapeur selon l'une ou plusieurs des revendications 1 à 3, caractérisée par le fait que les éléments (3) présentent sur la face en regard de l'espace intérieur de la cabine un revêtement en matière synthétique (12) servant à la coloration et à l'isolation.

5. Cabine pour bains à vapeur selon la revendication 4, caractérisée par le fait que le revêtement en matière synthétique (12) est un revêtement par poudre.

6. Cabine pour bains à vapeur selon l'une ou plusieurs des revendications 1 à 5, caractérisée par le fait que les éléments (3) sont en aluminium.

7. Cabine pour bains à vapeur selon l'une ou plusieurs des revendications 1 à 6, caractérisée par le fait que l'isolation thermique (6) est une mousse de polyuréthane.

8. Cabine pour bains à vapeur selon l'une ou plusieurs des revendications 1 à 7, caractérisée par le fait que des ancrages (13) faisant saillie dans l'isolation thermique (6) sont fixés sur la face intérieure des éléments (3).

9. Cabine pour bains à vapeur selon l'une ou plusieurs des revendications 1 à 8, caractérisée par le fait que la porte (14) présente, dans la région voisine de son extrémité inférieure, une rigole (16) pour l'eau de condensation s'étendant sur toute sa largeur et inclinée dans la direction du côté portant les charnières, cette rigole étant reliée, à son extrémité en regard du côté portant les charnières, à un tuyau flexible (17) débouchant dans l'espace intérieur de la cabine.

10. Cabine pour bains à vapeur selon l'une ou plusieurs des revendications 1 à 9, caractérisée par le fait que le toit (2) de la cabine est bombé vers l'extérieur.

11. Cabine pour bains à vapeur selon la revendication 10, caractérisée par le fait que le toit (2) est formé de plusieurs éléments (20), respectivement constitués par une tôle (21) bombée vers l'extérieur et un profilé en U (22) ouvert vers le bas et fixé sur au moins un bord, les profilés en U (22) qui forment un cadre, étant posés sur les extrémités supérieures des éléments de paroi et les éléments (20) étant reliés entre eux par leurs autres bords adjacents.

12. Cabine pour bains à vapeur selon la revendication 10 ou 11, caractérisée par le fait que les bords adjacents des éléments de toit (20) sont repliés en L vers l'extérieur, les bras horizontaux (23) du L se chevauchant et étant vissés ensembles par des vis (24).

13. Cabine pour bains à vapeur selon l'une ou plusieurs des revendications 10 à 12, caractérisée par le fait que dans l'espace creux (26) formé par les bords en L des éléments de toit (20), un profilé de parement (27) est placé sur le côté intérieur (25) du toit, de manière à ce que le côté intérieur (25) du toit présente une surface continue.

14. Cabine pour bains à vapeur selon l'une ou plusieurs des revendications 1 à 13, caractérisée par le fait que des pattes (32) dont la hauteur peut être réglée sont disposées aux extrémités inférieures des parois (1) de la cabine.

15. Cabine pour bains à vapeur selon la revendication 14, caractérisée par le fait qu'aux extrémités inférieures des parois (1) de la cabine est respectivement formée une rainure s'étendant dans la direction de la paroi et jusque dans les éléments (3), dans laquelle sont insérés des profilés (33) ayant la forme de tubes carrés qui forment un cadre de fond et que les profilés (33) présentent des alésages taraudés disposés verticalement et séparés les uns des autres dans la direction de la paroi, dans lesquels sont visses les pattes (32) qui sont des pattes filetées dont la hauteur peut être ajustée.

16. Cabine pour bains à vapeur selon la revendication 14 ou 15, caractérisée par le fait que le profilé (33) comprend sur sa face inférieure une lèvre d'étanchéité (34) s'étendant dans l'espace intérieur de la cabine et appliquée de manière étanche sur le sol (31) de celle-ci.

17. Cabine pour bains à vapeur selon l'une ou plusieurs des revendications 1 à 16, caractérisée par le fait qu'à hauteur d'assise au-dessus du sol (31) de la cabine, un banc (37), réalisé de plusieurs lattes profilées (36), disposées à certains intervalles, est fixé aux parois (1) de la cabine.

18. Cabine pour bains à vapeur selon la revendication 17, caractérisée par le fait que le banc (37) présente un dossier (38) réalisé de plusieurs lattes profilées (36).

19. Cabine pour bains à vapeur selon la revendication 18, caractérisée par le fait que lé dossier (38) est suivi, entre son extrémité supérieure et la paroi (1) de la cabine, d'un autre banc (39), constitué de plusieurs lattes profilées (36).

20. Cabine pour bains à vapeur selon la revendication 19, caractérisée par le fait que des lattes profilées (41) sont fixées au-dessus du banc (39) sur la paroi (1) de la cabine, pour former un dossier.

21. Cabine pour bains à vapeur selon l'une ou plusieurs des revendications 17 à 20, caractérisée par le fait qu'en dessous des bancs (37, 39) s'étend un conduit d'amenée de la vapeur (42) qui est de préférence légèrement incliné dans la direction de son extrémité libre (43), dans lequel sont prévues des ouvertures (44) de sortie de la vapeur, dirigées vers les assises des bancs (37, 39), ainsi que, de préférence à l'extrémité libre, une ouverture d'écoulement de l'eau de condensation.

22. Cabine pour bains à vapeur selon l'une ou plusieurs des revendications 17 à 20, caractérisée par le fait qu'une buse (61) de sortie de la vapeur est agencée dans au moins un angle de la cabine.

23. Cabine pour bains à vapeur selon la revendication 21 ou 22, caractérisée par le fait que le conduit d'amenée de la vapeur (42), respectivement la buse d'entrée de la vapeur (61), est relié par une buse de mélange vapeur/air (46) à un générateur de vapeur situé à l'extérieur de la cabine.

24. Cabine pour bains à vapeur selon la revendication 23, caractérisée par le fait que la buse de mélange vapeur/air (46) présente un tuyau d'entrée (47), relié au générateur de vapeur et un tuyau de sortie (48) relié au conduit d'amenée de la vapeur (42), respectivement la buse d'entrée de la vapeur (61 ), que le tuyau d'entrée (47) présente, à son extrémité en regard du tuyau de sortie (48), une plaque de liaison (49) qui est reliée, de préférence par vissage, à un prolongement annulaire de connexion (51) du tuyau de sortie (48), que le tuyau d'entrée (47) débouche dans un espace creux (52) en forme d'entonnoir formé dans le prolongement de connexion (51), que la plaque de liaison (49) présente des alésages de passage d'air (53) dans la région de l'espace creux (52) et que sur un filet extérieur (54) du tuyau d'entrée (47) est placée de manière ajustable une bague d'ajustement (55), cette bague présentant un prolongement annulaire (56) qui entoure la plaque de liaison (49), ce prolongement formant avec la face extérieure (57) du prolongement de connexion (51) une fente annulaire (58) ajustable pour faire entrer de l'air.

25. Cabine pour bains à vapeur selon l'une ou plusieurs des revendications 1 à 24, caractérisée par le fait qu'il est formé, dans un angle au moins de la cabine, une cheminée (62) d'évacuation de l'air, dont l'ouverture d'entrée est formée en dessous de l'assise des bancs (37, 39) et dont l'ouverture de sortie est formée dans la région du toit.

26. Cabine pour bains à vapeur selon la revendication 25, caractérisée par le fait que les cheminées d'évacuation de l'air (62) ont une section transversale triangulaire et que les côtés du triangle sont constitués par les portions des parois (1) qui se rejoignent dans les angles et un profilé de parement.

27. Cabine pour bains à vapeur selon l'une ou plusieurs des revendications 1 à 26, caractérisée par le fait qu'un dispositif d'addition (64, 70) de substances odorantes ou analogues est agencé dans au moins un angle de la cabine.

28. Cabine pour bains à vapeur selon la revendication 27, caractérisée par le fait que le dispositif d'addition (70) comprend un récipient (71) qui présente un écoulement (73) relié par un tuyau rigide ou flexible (72) au conduit d'amenée de la vapeur (42).

29. Cabine pour bains à vapeur selon la revendication 28, caractérisée par le fait que le récipient (71) a une section triangulaire, son fond (74) débouchant à la manière d'un entonnoir dans l'écoulement (73).

30. Cabine pour bains à vapeur selon la revendication 27, caractérisée par le fait que le dispositif d'addition (64) comprend un récipient (65) qui présente un écoulement (66) agencé dans la région de la buse d'entrée de la vapeur (61).

31. Cabine pour bains à vapeur selon la revendication 30, caractérisée par le fait que le récipient (65) a une section transversale triangulaire et présente dans sa région centrale un fond (67) en forme d'entonnoir qui débouche dans l'écoulement (66), la buse d'entrée de la vapeur (61) débouchant en dessous de ce fond dans le récipient (65), l'extrémité inférieure de ce récipient (65) étant ouverte pour former une ouverture de sortie de la vapeur (68).

32. Cabine pour bains à vapeur selon l'une ou plusieurs des revendications 27 à 31, caractérisée par le fait que l'écoulement (66, 73) du récipient (65, 71) comprend une vanne de dosage.

## Claims

1. Steam bath cabin comprising at least three cabin walls (1) and a cabin roof (2), with at least the cabin walls (1) being formed by individual, joined profile shell elements (3) which have thermal insulation (6) and each have a profile base (4) and at least two longitudinal walls (5), and with openings for admitting steam and extracting air as well as a door (14) being provided, characterised in that the profile shell elements (3) are made of metal and are joined together by means of groove and tongue joints in that a respective longitudinal wall (5) of one of the profile shell elements (3) has a groove (9) and the abutting longitudinal wall (5) of the adjacent profile shell element (3) has a spring attachment (10), with both the groove (9) and the spring attachment (10) which fits in the groove (9) each being formed by two web attachments (9a, 9b; 10a, 10b) of the longitudinal walls (5) which are spaced apart from one another parallel to one another and to the profile base (4).

2. Steam bath cabin according to claim 1, characterised in that one (9a) of the web attachments (9a, 9b) defining the groove (9) forms an extension of the profile base (4).

3. Steam bath cabin according to claim 1 or 2, characterised in that the thermal insulation (6) is expanded inside the profile shell elements (3) in such a manner that the thermal insulation (6) overlaps the longitudinal edges (8) of the longitudinal walls (5) of the profile shell elements (3) by a projection (7).

4. Steam bath cabin according to one or more of claims 1 to 3, characterised in that the profile shell elements (3) have a plastic coating (12) on their side facing the cabin interior to lend colour and as insulation.

5. Steam bath cabin according to claim 4, characterised in that the plastic coating (12) comprises a powder coating.

6. Steam bath cabin according to one or more of claims 1 to 5, characterised in that the profile shell elements (3) are made of aluminium.

7. Steam bath cabin according to one or more of claims 1 to 6, characterised in that the thermal insulation (6) comprises polyurethane insulating foam.

8. Steam bath cabin according to one or more of claims 1 to 7, characterised in that fastened on the inside of the profile shell elements (3) are anchoring elements (13) which project into the thermal insulation (6).

9. Steam bath cabin according to one or more of claims 1 to 8, characterised in that the door (14) has, in its region adjacent to its lower end, a condensation channel (16) which extends over its entire width and obliquely towards its hinged side (15) and is connected at its end facing the hinged side (15) to a waste pipe (17) which opens out into the cabin interior.

10. Steam bath cabin according to one or more of claims 1 to 9, characterised in that the cabin roof (2) is convex.

11. Steam bath cabin according to claim 10, characterised in that the cabin roof (2) comprises individual roof elements (20) each of which comprises a convex sheet (21) and a downward- pointing U section (22) which is fastened at least at one edge, with the U sections (22) which form a frame being mounted on the upper ends of the wall elements and the roof elements (20) being connected to one another at their other edges which are adjacent to one another.

12. Steam bath cabin according to claim 10 or 11, characterised in that the adjacent edges of the roof elements (20) are bent outwards in an L shape, with the horizontal legs (23) of the L shapes overlapping and being screwed to one another by means of bolted connections (24).

13. Steam bath cabin according to one or more of claims 10 to 12, characterised in that a U-shaped facing profile (27) is inserted into the cavity (26) formed by the L-shaped edges of the roof elements (20) on the inside (25) of the roof (2) in such a manner as to produce a continuous surface on the inside (25) of the roof.

14. Steam bath cabin according to one or more of claims 1 to 13, characterised in that height-adjustable feet (32) are disposed at the lower ends of the cabin walls (1).

15. Steam bath cabin according to claim 14, characterised in that there is formed at each of the lower ends of the cabin walls (1) a groove which extends in wall direction into the profiled shell elements (3) and into which are introduced rectangular tube sections (33) forming a floor frame, and that the rectangular tube sections (33) have vertically disposed threaded bores which are spaced apart from one another in wall direction and into which the feet (32) in the form of screw feet are screwed in a height-adjustable manner.

16. Steam bath cabin according to claim 14 or 15, characterised in that the rectangular tube section (33) has on its underside a sealing lip (34) which extends into the interior of the cabin and rests sealingly on a cabin floor (31).

17. Steam bath cabin according to one or more of claims 1 to 16, characterised in that a bench (37) comprising individual spaced-apart lath sections (36) is fastened to the cabin walls (1) at seating level above the cabin floor (31).

18. Steam bath cabin according to claim 17, characterised in that the bench (37) has a back rest (38) made up of individual lath sections (36).

19. Steam bath cabin according to claim 18, characterised in that a further bench (39) made up of individual lath sections (36) adjoins the back rest (38) between the latter's upper end and the cabin wall (1).

20. Steam bath cabin according to claim 19, characterised in that lath sections (41) are fastened to the cabin wall (1) above the further bench (39) to form a back rest.

21. Steam bath cabin according to one or more of claims 17 to 20, characterised in that extending below the benches (37,39) preferably with a slight gradient towards its free end (43) is a steam supply line (42) in which are formed steam outlet openings (44) directed towards the seating surfaces of the benches (37, 39) and preferably at the free end (43) a condensation outlet opening.

22. Steam bath cabin according to one or more of claims 17 to 20, characterised in that a steam outlet nozzle (61) is disposed in at least one corner of the cabin.

23. Steam bath cabin according to claim 21 or 22, characterised in that the steam supply line (42) or the steam admission nozzle (61) is connected to a steam generator by way of a steam/air mixing nozzle (46) disposed outside of the cabin.

24. Steam bath cabin according to claim 23, characterised in that the steam/air mixing nozzle (46) has an inlet pipe (47) connected to the steam generator and an outlet pipe (48) connected to the steam supply line (42) or the steam admission nozzle (61), that the inlet pipe (47) has at its end facing the outlet pipe (48) a joint plate (49) which is connected, preferably screw-connected, to an annular connection attachment (51) of the outlet pipe (48), that the inlet pipe (47) opens out into a funnel-shaped cavity (52) formed in the connection attachment (51), that the joint plate (49) has air-passage bores (53) in the region of the cavity (52), and that adjustably seated on an external thread (54) of the inlet pipe (47) is a setting ring (55) having a ring attachment (56) which encompasses the joint plate (49) and with the outer surface (57) of the connection attachment (51) forms an adjustable annular gap (58) for air admission.

25. Steam bath cabin according to one or more of claims 1 to 24, characterised in that constructed in at least one corner of the cabin is an exhaust air chimney (62) whose inlet opening is constructed below the seating surface of the benches (37, 39) and whose outlet opening is constructed in the roof region.

26. Steam bath cabin according to claim 25, characterised in that the exhaust air chimneys (62) are triangular in cross-section and the sides of the triangle are formed by the portions of the cabin walls (1) which abut one another in the corner and by a facing profile.

27. Steam bath cabin according to one or more of claims 1 to 26, characterised in that a sprinkling apparatus (64, 70) for fragrances or the like is disposed in at least one corner of the cabin.

28. Steam bath cabin according to claim 27, characterised in that the sprinkling apparatus (70) comprises a container (71) which has an outlet (73) connected by piping or a hose pipe (72) to the steam supply line (42).

29. Steam bath cabin according to claim 28, characterised in that the container (71) is triangular in cross-section, with its base (74) opening out in a funnel-shaped manner into the outlet (73).

30. Steam bath cabin according to claim 27, characterised in that the sprinkling apparatus (64) comprises a container (65) which has an outlet (66) disposed in the region of the steam admission nozzle (61).

31. Steam bath cabin according to claim 30, characterised in that the container (65) is triangular in cross-section, having in its central region a funnel-shaped base (67) which opens out into the outlet (66) and below which the steam admission nozzle (61) opens out into the container (65), and with the container (65) being open at its lower end to form a steam outlet opening (68).

32. Steam bath cabin according to one or more of claims 27 to 31, characterised in that the outlet (66, 73) of the container (65, 71) has a metering valve.
